# EUROPÄISCHE PATENTSCHRIFT

(11) **EP 3 771 765 B1**
(45) Veröffentlichungstag und Bekanntmachung des Hinweises auf die Patenterteilung: **20.11.2024**
(21) Anmeldenummer: 20182871.2
(22) Anmeldetag: 29.06.2020
(51) Int. Cl.: D06F 34/04

(54) **VERFAHREN UND VORRICHTUNG ZUM BETREIBEN EINES HAUSHALTSGERÄTS UND HAUSHALTSSYSTEM**
METHOD AND DEVICE FOR OPERATING A HOUSEHOLD APPLIANCE AND HOUSEHOLD SYSTEM
PROCÉDÉ ET DISPOSITIF DE FONCTIONNEMENT D'UN APPAREIL ÉLECTROMÉNAGER ET SYSTÈME ÉLECTROMÉNAGER

(30) Priorität: 29.07.2019 DE 102019120417
(43) Veröffentlichungstag der Anmeldung: 03.02.2021
(73) Patentinhaber: Miele & Cie. KG, 33332 Gütersloh (DE)
(72) Erfinder: Löffler, Alexander, 33102 Paderborn (DE); Sieding, Dirk, 44534 Lünen (DE); Zielke, Marcel, 59320 Ennigerloh (DE); Beckord, Christian, 33378 Rheda-Wiedenbrück (DE)

(56) Entgegenhaltungen:
- EP-A1- 1 433 894
- EP-A1- 1 698 725

## Beschreibung

Die Erfindung betrifft ein Verfahren und eine Vorrichtung zum Betreiben eines Haushaltgeräts sowie ein Haushaltsystem.

Wenn ein Nutzer seine Wäsche nach dem Waschen mit einem Waschautomaten in einem Trockner trocknen möchte, so stellt er an dem Trockner die von ihm gewünschte Programmkonfiguration manuell ein.

Die EP 1 433 894 A1 und EP 1 698 725 A1 beschreiben jeweils Benutzerführungen durch die Betriebsprogramme.

Der Erfindung stellt sich die Aufgabe, ein verbessertes Verfahren und eine verbesserte Vorrichtung zum Betreiben eines Haushaltgeräts sowie ein verbessertes Haushaltsystem zu schaffen
Erfindungsgemäß wird diese Aufgabe durch ein Verfahren und eine Vorrichtung zum Betreiben eines Haushaltgeräts sowie ein Haushaltsystem mit den Merkmalen der Hauptansprüche gelöst. Vorteilhafte Ausgestaltungen und Weiterbildungen der Erfindung ergeben sich aus den nachfolgenden Unteransprüchen.

Die mit der Erfindung erreichbaren Vorteile bestehen in der Möglichkeit eine Verknüpfung zwischen zwei Haushaltergeräten zu erstellen und dadurch eine individuell anpassbare einfache Bedienführung zu ermöglichen.

Ein Verfahren zum Betreiben eines Haushaltgeräts umfasst die folgenden Schritte:
Einlesen eines Durchführsignals, das eine Durchführung eines Betriebsprogramms einer Mehrzahl möglicher Betriebsprogramme eines ersten Haushaltgeräts anzeigt;
Einlesen eines Anwahlsignals, das eine Anwahl einer Programmkonfiguration einer Mehrzahl möglicher Programmkonfigurationen eines zweiten Haushaltgeräts anzeigt;

Bestimmen oder Aktualisieren eines Verknüpfungsprofils, das dem von dem Durchführsignal angezeigten Betriebsprogramm zuordnet ist, unter Verwendung der von dem Anwahlsignal angezeigten Programmkonfiguration.

Beispielhaft kann es sich bei dem ersten Haushaltgerät um einem Waschautomaten und bei dem zweiten Haushaltgerät um einen Trockner handeln. Der beschriebene Ansatz kann jedoch auch im Zusammenhang mit anderen Haushaltgeräten oder gewerblichen Geräten angewandt werden, die typischerweise gemeinsam von einem Nutzer genutzt werden. Solche Geräte können beispielsweis zu Reinigungs- oder Sterilisationszwecken oder auch zur Zubereitung von Speisen verwendet werden. Bei einem Betriebsprogramm kann es sich um ein von dem Nutzer auswählbares und von dem ersten Haushaltgerät durchführbares Programm handeln. Beispielsweise ist ein Betriebsprogramm ein Reinigungsprogramm oder Waschprogramm. Die Programmkonfiguration kann ein von dem Nutzer anwählbares Programm repräsentieren, das von dem zweiten Haushaltgerät durchgeführt werden kann. Beispielsweise kennzeichnet eine Programmkonfiguration ein Trockenprogramm eines Trockners. Das Verknüpfungsprofil kann somit eine Verknüpfung zwischen einem von dem ersten Haushaltgerät durchführbaren Programm und einem von dem zweiten Haushaltgerät durchführbaren Programm darstellen. Vorteilhafterweise kann für jedes von dem ersten Haushaltgerät durchführbaren Betriebsprogramm ein zugeordnetes Verknüpfungsprofil bestimmt oder aktualisiert werden. Somit kann jedem Betriebsprogramm eine Programmkonfiguration des zweiten Haushaltgeräts zugeordnet werden, entweder automatisiert oder optional manuell. Dies ermöglicht beispielsweise eine intelligente Programmvorauswahl von Waschautomat zu Trockner.

Wenn für ein Betriebsprogramm noch kein zugeordnetes Verknüpfungsprofil vorhanden ist, kann das entsprechende Verknüpfungsprofil unter Verwendung der Programmkonfiguration bestimmt werden, die von dem Anwahlsignal angezeigt wird. Auf diese Weise kann nach und nach für jedes mögliche Betriebsprogramm ein zugeordnetes Verknüpfungsprofil erstellt werden.

Wenn für ein Betriebsprogramm bereits ein zugeordnetes Verknüpfungsprofil vorhanden ist, so kann das bereits vorhandene Verknüpfungsprofil unter Verwendung der Programmkonfiguration aktualisiert werden, die von dem Anwahlsignal angezeigt wird. Auf diese Weise kann das Verknüpfungsprofil an sich ändernde Gewohnheiten des Nutzers angepasst werden.

Das Verfahren umfasst erfindungsgemäß einen Schritt des Bereitstellens eines Vorschlagsignals, das einen Vorschlag für eine Auswahl einer Programmkonfiguration der Mehrzahl möglichen Programmkonfigurationen des zweiten Haushaltgeräts anzeigt. Dabei wird erfindungsgemäß das Vorschlagsignal unter Verwendung des Durchführsignals und des Verknüpfungsprofils bereitgestellt, das dem von dem Durchführsignal angezeigter Betriebsprogramm zugeordnet ist. Beispielsweise kann das Vorschlagsignal verwendet werden, um die durch das Verknüpfungsprofil mit dem zuvor durchgeführten Betriebsprogramm verknüpfte Programmkonfiguration an dem zweiten Haushaltgerät einzustellen. Auf diese Weise braucht der Nutzer die Programmkonfiguration nicht manuell einzustellen. Beispielsweise kann das Vorschlagsignal dann unter Verwendung eines Verknüpfungsprofils bereitgestellt werden, wenn das Verknüpfungsprofil entweder manuell erstellt oder nach einer automatisierten Bestimmung zumindest einmal oder zweimal aktualisiert wurde, wobei die bereits bestehende Verknüpfung zu einer Programmkonfiguration bestätigt wurde.

Das Verfahren kann einen Schritt des Anpassens des Verknüpfungsprofils unter Verwendung eines Anpassungssignals umfassen, das eine über eine Benutzerschnittstelle eingelesene Eingabe repräsentiert. Dies ermöglicht es dem Nutzer ein bestehendes Verknüpfungsprofil manuell zu verändern, beispielsweise wenn er seine Nutzungsgewohnheiten bewusst ändern möchte. Zusätzlich oder alternativ kann das Verfahren einen Schritt des Erstellens eines neuen Verknüpfungsprofils unter Verwendung des Anpassungssignals oder eines anderen geeigneten Signals umfassen. Auf diese Weise kann der Nutzer ein von ihm gewünschtes Verknüpfungsprofil manuell erstellen.

Das Durchführsignal kann über eine Schnittstelle zu dem ersten Haushaltgerät und das Anwahlsignal über eine Schnittstelle zu dem zweiten Haushaltgerät eingelesen werden. Beispielsweise können die Schritte des Verfahrens unter Verwendung einer extern zu den Haushaltgeräten angeordneten Vorrichtung, beispielsweise in einer Cloud durchgeführt werden. Auf diese Weise können Haushaltgeräte über eine Cloud miteinander vernetzt werden.

Die Schritte des Verfahrens können wiederholt ausgeführt werden, beispielsweise ansprechend auf jede erneute Nutzung der Haushaltgeräte. Beispielsweise kann in einem erneuten Schritt des Einlesens das Durchführsignal erneut eingelesen werden, das eine Durchführung des Betriebsprogramms oder eines weiteren Betriebsprogramms der Mehrzahl möglicher Betriebsprogramme des ersten Haushaltgeräts anzeigt. Entsprechend kann in einem erneuten Schritt des Einlesens das Anwahlsignal eingelesen werden, das eine Anwahl der Programmkonfiguration oder einer weiteren Programmkonfiguration der Mehrzahl möglicher Programmkonfigurationen des zweiten Haushaltgeräts anzeigt. In einem erneuten Schritt des Bestimmens oder Aktualisierens kann das Verknüpfungsprofil aktualisiert werden, wenn das Durchführsignal die Durchführung des Betriebsprogramms anzeigt. Entsprechend kann ein weiteres Verknüpfungsprofil bestimmt oder aktualisiert werden, das dem weiteren Betriebsprogramm zugeordnet ist, wenn das Durchführsignal die Durchführung des weiteren Betriebsprogramms anzeigt. Auf diese Weise kann bei jeder Nutzung der Haushaltgeräte ein Verknüpfungsprofil aktualisiert oder gegebenenfalls neu erstellt werden.

Der hier vorgestellte Ansatz schafft ferner eine Vorrichtung, die ausgebildet ist, um die Schritte einer Variante eines hier vorgestellten Verfahrens in entsprechenden Einrichtungen durchzuführen, anzusteuern bzw. umzusetzen. Auch durch diese Ausführungsvariante der Erfindung in Form einer Vorrichtung kann die der Erfindung zugrunde liegende Aufgabe schnell und effizient gelöst werden.

Die Vorrichtung kann ausgebildet sein, um Eingangssignale einzulesen und unter Verwendung der Eingangssignale Ausgangssignale zu bestimmen und bereitzustellen. Ein Eingangssignal kann beispielsweise ein über eine Eingangsschnittstelle der Vorrichtung einlesbares Sensorsignal darstellen. Ein Ausgangssignal kann ein Steuersignal oder ein Datensignal darstellen, das an einer Ausgangsschnittstelle der Vorrichtung bereitgestellt werden kann. Die Vorrichtung kann ausgebildet sein, um die Ausgangssignale unter Verwendung einer in Hardware oder Software umgesetzten Verarbeitungsvorschrift zu bestimmen. Beispielsweise kann die Vorrichtung dazu eine Logikschaltung, einen integrierten Schaltkreis oder ein Softwaremodul umfassen und beispielsweise als ein diskretes Bauelement realisiert sein oder von einem diskreten Bauelement umfasst sein.

Ein entsprechendes Haushaltsystem umfasst neben der genannten Vorrichtung das erste Haushaltgerät und das zweite Haushaltgerät. Lediglich beispielhaft handelt es sich bei dem ersten Haushaltgerät um einen Waschautomaten und bei dem zweiten Haushaltgerät um einen Trockner.

Von Vorteil ist auch ein Computer-Programmprodukt oder Computerprogramm mit Programmcode, der auf einem maschinenlesbaren Träger oder Speichermedium wie einem Halbleiterspeicher, einem Festplattenspeicher oder einem optischen Speicher gespeichert sein kann. Wird das Programmprodukt oder Programm auf einem Computer oder einer Vorrichtung ausgeführt, so kann das Programmprodukt oder Programm zur Durchführung, Umsetzung und/oder Ansteuerung der Schritte des Verfahrens nach einer der vorstehend beschriebenen Ausführungsformen verwendet werden.

Ein Ausführungsbeispiel der Erfindung ist in den Zeichnungen rein schematisch dargestellt und wird nachfolgend näher beschrieben. Es zeigt
- Figur 1: ein Haushaltsystem gemäß einem Ausführungsbeispiel;
- Figur 2: ein Ablaufdiagramm eines Verfahrens gemäß einem Ausführungsbeispiel; und
- Figur 3: Verknüpfungsprofile gemäß einem Ausführungsbeispiel.

Figur 1 zeigt ein Haushaltsystem mit einem ersten Haushaltgerät 100, einem zweiten Haushaltgerät 102 und einer Vorrichtung 104 zum Betreiben eines Haushaltgeräts gemäß einem Ausführungsbeispiel. Gemäß diesem Ausführungsbeispiel umfasst die Vorrichtung 104 eine Mehrzahl von Verknüpfungsprofilen 110, 111, die zum Betreiben des zweiten Haushaltgeräts 102 verwendet werden können. Beispielsweise ist die Vorrichtung 104 über drahtlose Schnittstellen mit den Haushaltgeräten 100, 102 gekoppelt, sodass die Vorrichtung 104 beispielsweise in einer sogenannten Cloud realisiert sein kann.

Beispielhaft handelt es sich bei dem ersten Haushaltgerät 100 um einen Waschautomaten und bei dem zweiten Haushaltgerät 102 um einen Trockner.

Das erste Haushaltgerät 100 ist ausgebildet, um eine Mehrzahl unterschiedlicher Betriebsprogramme ausführen zu können, wie sie beispielsweise nachfolgend anhand von Figur 3 beschrieben sind. Das zweite Haushaltgerät 102 ist ausgebildet, um eine Mehrzahl von Programmen ausführen zu können, die hier als Programmkonfigurationen bezeichnet werden. Solche Programmkonfigurationen sind ebenfalls beispielhaft nachfolgend anhand von Figur 3 beschrieben.

Typischerweise verwendet ein Nutzer zuerst das erste Haushaltgerät 100, beispielsweise zum Waschen von Wäsche, und anschließend das zweite Haushaltgerät 102, beispielsweise zum Trocknen der Wäsche. Dazu führt das erste Haushaltergerät 100 ein Betriebsprogramm durch, das von dem Nutzer ausgewählt wurde. Ein Durchführsignal 120 zeigt das durchgeführte oder durchzuführende Betriebsprogramm an. Anschließend wird an dem zweiten Haushaltgerät 102 eine Programmkonfiguration ausgeführt, die entweder von dem Nutzer manuell oder von der Vorrichtung 104 automatisiert ausgewählt wurde. Die Anwahl der von dem zweiten Haushaltgerät 102 ausgeführten Programmkonfiguration wird unter Verwendung eines Anwahlsignals 122 angezeigt.

Die Vorrichtung 104 ist ausgebildet, um das Durchführsignal 120 und das Anwahlsignal 122 über geeignete Schnittstellen einzulesen und zum Bestimmen oder Aktualisieren eines der Mehrzahl von Verknüpfungsprofilen 110, 111 zu verwenden. Beispielsweise ist die Vorrichtung 104 ausgebildet, um das Anwahlsignal 122 zu verwenden, wenn es innerhalb einer vorbestimmten Zeitspanne nach dem Durchführsignal 120 empfangen wird, sodass ein Zusammenhang zwischen der Durchführung des Betriebsprogramms und der Anwahl der Programminformation angenommen werden kann.

Gemäß einem Ausführungsbeispiel ist das Verknüpfungsprofil 110 einem Betriebsprogramm zugeordnet, das aktuell von dem ersten Haushaltgerät 100 durchgeführt und unter Verwendung des Durchführsignals 120 angezeigt wird. Die Vorrichtung 104 ist ausgebildet, um das Verknüpfungsprofil 110 unter Verwendung der Programmkonfiguration zu bestimmen, die aktuell von dem Anwahlsignal 122 angezeigt wird. Wenn das Verknüpfungsprofil 110 dagegen bereits vorhanden ist, ist die Vorrichtung 104 ausgebildet, um das Verknüpfungsprofil 110 unter Verwendung der aktuell von dem Anwahlsignal 122 angezeigten Programmkonfiguration zu aktualisieren.

Gemäß einem Ausführungsbeispiel ist die Vorrichtung 104 ausgebildet, um ansprechend auf den Empfang des Durchführsignals 120 ein Vorschlagsignal 124 bereitzustellen, das einen Vorschlag für eine Auswahl einer Programmkonfiguration an dem zweiten Haushaltgerät 102 anzeigt. Dazu ist die Vorrichtung ausgebildet, um dasjenige der Mehrzahl von Verknüpfungsprofilen 110, 112 auszuwählen, das dem von dem Durchführsignal 120 angezeigten Betriebsprogramm zugeordnet ist. Für den über das Vorschlagsignal 124 bereitgestellten Vorschlag wird diejenige Programmkonfiguration verwendet, die in dem ausgewählten der Mehrzahl von Verknüpfungsprofilen 110, 112 mit dem durchgeführten Betriebsprogramm verknüpft ist. Das Vorschlagsignal 124 kann von dem zweiten Haushaltgerät 102 empfangen und verwendet werden, um die durch das Vorschlagsignal 124 angezeigte Programmkonfiguration voreinzustellen.

Gemäß einem Ausführungsbeispiel ist die Vorrichtung 104 ausgebildet, um ein Anpassungssignal 126 zu empfangen und zum Anpassen eines bereits vorhandenen Verknüpfungsprofils 110, 111 oder zum Erstellen eines neuen Verknüpfungsprofils zu verwenden. Das Anpassungssignal 126 wird beispielsweise durch eine Eingabe des Nutzers über eine Benutzerschnittstelle erstellt. Beispielsweise kann der Nutzer eine entsprechende Eingabe an einem der Haushaltgeräte 102, 104 oder einem weiteren Gerät, beispielsweise einem mobilen Gerät, tätigen. Somit ist auch eine manuelle Konfiguration möglich.

Gemäß einem Ausführungsbeispiel kann die Vorrichtung 104 in einem der Haushaltgeräte 102, 104 integriert angeordnet sein. Die Haushaltgeräte 102, 104 können als separate Geräte ausgeführt sein oder in einem Gerät zusammengefasst sein, beispielsweise in Form eines Waschtrockners der die Funktionalitäten beider Haushaltgeräte 102, 104 vereint.

Figur 2 zeigt ein Ablaufdiagramm eines Verfahrens zum Betreiben eines Haushaltgeräts gemäß einem Ausführungsbeispiel. Das Verfahren kann unter Verwendung von Einrichtungen der anhand von Figur 1 beschriebenen Vorrichtung ausgeführt werden.

In einem Schritt 201 des Einlesens wird ein Durchführsignals eingelesen, das eine Durchführung eines Betriebsprogramms einer Mehrzahl möglicher Betriebsprogramme eines ersten Haushaltgeräts anzeigt. In einem Schritt 203 wird ein Anwahlsignal eingelesen, das eine Anwahl einer Programmkonfiguration einer Mehrzahl möglicher Programmkonfigurationen eines zweiten Haushaltgeräts anzeigt. In einem Schritt 205 wird ein Verknüpfungsprofil bestimmt oder aktualisiert, das dem von dem Durchführsignal angezeigten Betriebsprogramm zuordnet ist. Dabei wird die von dem Anwahlsignal angezeigte Programmkonfiguration verwendet. Auf diese Weise kann die von dem Anwahlsignal angezeigte Programmkonfiguration mit dem von dem Durchführsignal angezeigten Betriebsprogramm verknüpft und in dem Verknüpfungsprofil gespeichert werden.

Die Schritte 201, 203, 205 können wiederholt ausgeführt werden. Auf diese Weise wird bei der erneuten Ausführung des Schritts 201 das Durchführsignal erneut eingelesen, das eine Durchführung des Betriebsprogramms oder eines weiteren Betriebsprogramms der Mehrzahl möglicher Betriebsprogramme des ersten Haushaltgeräts anzeigt. In der erneuten Ausführung des Schritts 203 wird das Anwahlsignal erneut eingelesen, das eine Anwahl der Programmkonfiguration oder einer weiteren Programmkonfiguration der Mehrzahl möglicher Programmkonfigurationen des zweiten Haushaltgeräts anzeigt. In der erneuten Ausführung des Schritts 205 wird entweder das bereits bestehende Verknüpfungsprofil aktualisiert, wenn das Durchführsignal die Durchführung des Betriebsprogramms anzeigt, oder es wird ein weiteres Verknüpfungsprofil bestimmt oder aktualisiert, das dem weiteren Betriebsprogramm zugeordnet ist, wenn das Durchführsignal die Durchführung des weiteren Betriebsprogramms anzeigt.

Figur 3 zeigt eine schematische Darstellung eines ersten Haushaltgeräts in Form eines Waschautomaten 300 und eines zweiten Haushaltgeräts in Form eines Trockners 302 sowie eine schematische Darstellung einer Mehrzahl von Verknüpfungsprofilen 110, 111, 312, 313, 314, 315, 316, 317, 318 gemäß einem Ausführungsbeispiel. Der Waschautomat 300 kann auch als Waschmaschine und der Trockner 302 sowie der Waschautomat 300 können auch als Waschtrockner ausgeführt sein.

In der linken Spalte sind eine Mehrzahl von Betriebsprogramm des Waschautomaten 300 und in der rechten Spalte eine Mehrzahl von Programmkonfigurationen des Trockners 302 dargestellt. Den meisten der Betriebsprogrammen ist bereits ein Verknüpfungsprofil 110, 111, 312, 313, 314, 315, 316, 317, 318 zugeordnet, wobei die Verknüpfungsprofile 312, 313, 314, 315, 316, 317 hier beispielhaft gemäß der Bedingung erstellt wurden, dass nach Durchführung eines bestimmten Betriebsprogramms dreimal eine bestimmte Programmkonfiguration angewählt wurde. Lediglich das Verknüpfungsprofil 318 wurde manuell konfiguriert.

Gemäß dem Verknüpfungsprofil 110 wird dem Betriebsprogramm "Baumwolle 60°C" die Programmkonfiguration "Baumwolle", gemäß dem Verknüpfungsprofil 111 dem Betriebsprogramm "Baumwolle 30°C" die Programmkonfiguration "Lüften warm", gemäß dem Verknüpfungsprofil 312 dem Betriebsprogramm "Pflegeleicht 20°C" die Programmkonfiguration "Lüften warm", gemäß dem Verknüpfungsprofil 313 dem Betriebsprogramm "Pflegeleicht 40°C" die Programmkonfiguration "Pflegeleicht", gemäß dem Verknüpfungsprofil 314 dem Betriebsprogramm "Feines 30°C" die Programmkonfiguration "Feines", gemäß dem Verknüpfungsprofil 315 dem Betriebsprogramm "Seide 30°C" die Programmkonfiguration "Seide", gemäß dem Verknüpfungsprofil 316 dem Betriebsprogramm "Jeans 40°C" die Programmkonfiguration "Jeans", gemäß dem Verknüpfungsprofil 317 dem Betriebsprogramm "Oberhemden 40°C" die Programmkonfiguration "Oberhemden" und gemäß dem Verknüpfungsprofil 318 dem Betriebsprogramm "Oberhemden 40°C mit Vorbügeln" die Programmkonfiguration "Lüften warm" zugeordnet.

Die Verknüpfungsprofile 110, 111, 312, 313, 314, 315, 316, 317, 318 können unter Verwendung einer Vorrichtung, wie sie in Figur 1 gezeigt ist, und/oder unter Verwendung eines Verfahrens, wie es anhand von Figur 2 beschrieben ist, erstellt worden sein.

Der beschriebene Ansatz ermöglicht einen Programmübertrag sowie eine dynamische und zusätzlich oder alternativ intelligente Programmzuordnung. Bei einer intelligenten Vernetzung von Waschautomat 300 und Trockner 302, kann beim Einschalten des Trockners 302 anhand des vorangegangen Betriebsprogramms, hier des entsprechenden Waschprogramms des Waschautomaten 300, bereits die richtige Programmkonfiguration, hier das entsprechende Trocknerprogramm, automatisch an dem Trockner 302 eingestellt werden. Die technische Umsetzung ermöglicht es dabei eine große Vielfalt und schwer überschaubare Anzahl an Varianten zu berücksichtigen.

Beispielsweise weist ein Modell des Waschautomaten 300 28 Programme, plus Optionen über 48 Programme, und ein Modell des Trockner 302 12 Programme auf. Ein alternatives Modell des Waschautomaten 300 hat 12 Programme und ein alternatives Modell des Trockners 302 hat 21 Programme (plus Optionen). Das Verknüpfen der vorhandenen Programme bei Geräten mit zu viel und zu wenig Programmen mit Optionen stellt eine Herausforderung dar, die gemäß dem hier vorgestellten Ansatz gelöst wird. Hinzu kommen noch alte und neue Modellvarianten, welche gemäß diesem Ansatz automatisiert gepflegt werden können. Dabei ist die Verknüpfung von Haushaltgeräten unterschiedlicher Hersteller möglich, da Hersteller offene Schnittstellen bedienen, um für die Nutzer attraktiv zu bleiben.

Gleichzeitig hat jeder Nutzer ein individuelles Verhalten und unterschiedliche Bedürfnisse bei der Nutzung des Geräts. Beispielsweise wird die Wäsche in einem Pflegeleichtprogramm gewaschen und anschließend wird "20 Minuten Lüften warm" im Trockner 302 eingestellt. Der andere Nutzer möchte "Pflegeleicht bügelfeucht" und der nächste "Pflegeleicht schranktrocken" durchführen. Die Umsetzungskombinationen und die Pflege dieser Variantenvielfalt stellt eine enorme Herausforderung dar, die jedoch mit dem hier beschriebenen Ansatz einfach bewältigt werden kann.

Vorteilhafterweise kann dabei ausgenutzt werden, dass Hausgeräte vernetzt werden können. Dabei können Hausgeräte gemäß dem hier vorgestellten Ansatz nicht nur mit sondern auch über eine Cloud miteinander kommunizieren.

Der beschriebene Ansatz kann mit bekannten intelligenten Verfahren, beispielsweise einer selbstlernenden Restzeitprognose im Trockner 302, die sich die Laufzeit der jeweiligen Trockenprogramme merkt und anhand dieser die Trockenzeitprognose der jeweiligen Programme anpasst, kombiniert werden. Vorteilhafterweise ermöglicht es der hier beschriebene Ansatz, dass sich Geräte nicht nur selbst optimieren sondern Informationen auch an den nächsten Textilbehandlungsschritt weitergeben können.

Dem Benutzer wird durch den hier beschriebenen Ansatz die Aufgabe abgenommen, bei seinen wiederkehrenden Routinen in der Wäschepflege immer das Gleiche tun, z.B. nach Programmende des Waschautomaten 300 den Trockner 302 einschalten, das Programm wählen und die jeweiligen Einstellungen vornehmen, also wiederkehrende manuelle Tätigkeiten durchführen.

Der beschriebene Ansatz vereinfacht die Bedienung des Geräts. Beispielsweise in der Cloud wird das Nutzungsverhalten des Nutzers gespeichert und ausgewertet. Anhand der individuellen Nutzung wird eine individuelle Verknüpfung der Wasch- und Trockenprogramme mit den jeweiligen Optionen erstellt und immer wieder angepasst.

In den ersten Wasch- und Trockenzyklen der beiden vernetzten Geräte, hier dem Waschautomaten 300 und dem Trockner 302 wird das individuelle Nutzerverhalten gespeichert, analysiert und klassifiziert. Anhand dieser Daten werden die Verknüpfungsprofile 110, 111, 312, 313, 314, 315, 316, 317 erstellt, die gemeinsam auch als individuelles Verknüpfungsprofil bezeichnet werden können. Wenn eines der Verknüpfungsprofile 110, 111, 312, 313, 314, 315, 316, 317, 318 vorliegt, also sich beispielsweise die Anwahlen wiederholen, wird das Verknüpfungsprofil 110, 111, 312, 313, 314, 315, 316, 317, 318 dem Nutzer zur Verfügung gestellt und der Nutzer kann das Verknüpfungsprofil 110, 111, 312, 313, 314, 315, 316, 317, 318 noch eventuell individuell anpassen und/oder aktiv schalten. Wenn er dies tut wird beim Einschalten des Trockners 302 das entsprechende Programm passend zum Waschautomaten 300 voreingestellt, so dass der Nutzer den Trockner 302 nur noch starten muss. Es ist egal welcher Waschautomat 300 und Trockner 302 verknüpft werden. Alternativ ist es nicht erforderlich ein zur Verfügung gestelltes Verknüpfungsprofil 110, 111, 312, 313, 314, 315, 316, 317, 318 anzupassen oder zu aktiveren bevor es zur automatisierten Konfiguration des Trockners 302 genutzt werden kann.

Es ist auch nicht erforderlich manuell Tabellen oder Programmverknüpfung zu pflegen. Der Nutzer erhält immer eine individuelle Programmkonfiguration anhand seines Verhaltens. Wenn er mal sein Verhalten ändert, merkt dies der Algorithmus bzw. die künstliche Intelligenz, die beispielsweise unter Verwendung der anhand von Figur 1 gezeigten Vorrichtung umgesetzt wird, und adaptiert dieses, beispielsweise indem das von dem veränderten Verhalten betroffene Verknüpfungsprofil 110, 111, 312, 313, 314, 315, 316, 317, 318 entsprechend dem veränderten Verhalten aktualisiert wird.

## Patentansprüche

1. Verfahren zum Betreiben eines Haushaltgeräts, wobei das Verfahren die folgenden Schritte umfasst:
Einlesen (201) eines Durchführsignals (120), das eine Durchführung eines Betriebsprogramms einer Mehrzahl möglicher Betriebsprogramme eines ersten Haushaltgeräts (100) anzeigt;
Einlesen (203) eines Anwahlsignals (122), das eine Anwahl einer Programmkonfiguration einer Mehrzahl möglicher Programmkonfigurationen eines zweiten Haushaltgeräts (102) anzeigt;
Bestimmen oder Aktualisieren (205) eines Verknüpfungsprofils (110), das dem von dem Durchführsignal (120) angezeigten Betriebsprogramm zuordnet ist, unter Verwendung der von dem Anwahlsignal (122) angezeigten Programmkonfiguration
**gekennzeichnet durch**
einen Schritt des Bereitstellens eines Vorschlagsignals (124), das einen Vorschlag für eine Auswahl einer Programmkonfiguration der Mehrzahl möglicher Programmkonfigurationen des zweiten Haushaltgeräts (102) anzeigt unter Verwendung des Durchführsignals (120) und dem Verknüpfungsprofil (110), das dem von dem Durchführsignal (120) angezeigten Betriebsprogramm zugeordnet ist.

2. Verfahren gemäß Anspruch 1, wobei das Verknüpfungsprofil (110) unter Verwendung der Programmkonfiguration bestimmt wird, die von dem Anwahlsignal (122) angezeigt wird, wenn das Verknüpfungsprofil (110) noch nicht vorhanden ist.

3. Verfahren gemäß einem der vorangegangenen Ansprüche, wobei das Verknüpfungsprofil (110) unter Verwendung der Programmkonfiguration aktualisiert wird, die von dem Anwahlsignal (122) angezeigt wird, wenn das Verknüpfungsprofil (110) bereits vorhanden ist.

4. Verfahren gemäß einem der vorangegangenen Ansprüche, mit einem Schritt des Anpassens des Verknüpfungsprofils (110) oder Erstellen eine neuen Verknüpfungsprofils (318) unter Verwendung eines Anpassungssignals (126), das eine über eine Benutzerschnittstelle eingelesene Eingabe eines Nutzers repräsentiert.

5. Verfahren gemäß einem der vorangegangenen Ansprüche, bei dem das Durchführsignal (120) über eine Schnittstelle zu dem ersten Haushaltgerät (100) und das Anwahlsignal (122) über eine Schnittstelle zu dem zweiten Haushaltgerät (102) eingelesen wird.

6. Verfahren gemäß einem der vorangegangenen Ansprüche, bei dem zumindest die Schritte des Einlesen (201, 203) und des Bestimmens oder Aktualisierens (205) erneut durchgeführt werden, wobei in einem erneuten Schritt (201) des Einlesens des Durchführsignals (120) das Durchführsignal (120) erneut eingelesen wird, das eine Durchführung des Betriebsprogramms oder eines weiteren Betriebsprogramms der Mehrzahl möglicher Betriebsprogramme des ersten Haushaltgeräts (100) anzeigt, in einem erneuten Schritt (203) des Einlesens des Anwahlsignals (122) das Anwahlsignal (122) erneut eingelesen wird, das eine Anwahl der Programmkonfiguration oder einer weiteren Programmkonfiguration der Mehrzahl möglicher Programmkonfigurationen des zweiten Haushaltgeräts (102) anzeigt, und in einem erneuten Schritt (205) des Bestimmens oder Aktualisierens das Verknüpfungsprofil (110) aktualisiert wird, wenn das Durchführsignal (120) die Durchführung des Betriebsprogramms anzeigt, oder ein weiteres Verknüpfungsprofil (111) bestimmt oder aktualisiert wird, das dem weiteren Betriebsprogramm zugeordnet ist, wenn das Durchführsignal (120) die Durchführung des weiteren Betriebsprogramms anzeigt.

7. Vorrichtung (104), die ausgebildet ist, um die Schritte (201, 203, 205) des Verfahrens gemäß einem der vorangegangenen Ansprüche in entsprechenden Einheiten auszuführen.

8. Computer-Programmprodukt mit Programmcode zur Durchführung des Verfahrens nach einem der vorangegangenen Ansprüche 1 bis 6, wenn das Computer-Programmprodukt auf einer Vorrichtung ausgeführt wird.

9. Haushaltsystem mit folgenden Merkmalen:
einem ersten Haushaltgerät (100), insbesondere einem Waschautomaten (300);
einem zweiten Haushaltgerät (102), insbesondere einem Trockner (302); und
einer Vorrichtung (104) gemäß Anspruch 7.

## Claims

1. Method for operating a domestic appliance, the method comprising the following steps:
reading in (201) an execution signal (120) indicating an execution of an operating program of a plurality of possible operating programs of a first domestic appliance (100);
reading in (203) a selection signal (122) indicating a selection of a program configuration of a plurality of possible program configurations of a second domestic appliance (102);
determining or updating (205) a link profile (110) associated with the operating program indicated by the execution signal (120), by using the program configuration indicated by the selection signal (122),
**characterised by**
a step of providing a suggestion signal (124) indicating a suggestion for a selection of a program configuration of the plurality of possible program configurations of the second domestic appliance (102), by using the execution signal (120) and the link profile (110) associated with the operating program indicated by the execution signal (120).

2. Method according to claim 1, wherein the link profile (110) is determined using the program configuration indicated by the selection signal (122) if the link profile (110) does not yet exist.

3. Method according to either of the preceding claims, wherein the link profile (110) is updated using the program configuration indicated by the selection signal (122) if the link profile (110) already exists.

4. Method according to any of the preceding claims, comprising a step of adapting the link profile (110) or creating a new link profile (318) by using an adaptation signal (126) which represents a user input read in via a user interface.

5. Method according to any of the preceding claims, in which the execution signal (120) is read in via an interface to the first domestic appliance (100) and the selection signal (122) is read in via an interface to the second domestic appliance (102).

6. Method according to any of the preceding claims, in which at least the steps of reading in (201, 203) and determining or updating (205) are repeated, wherein in a repeated step (201) of reading in the execution signal (120), the execution signal (120) is read in again, which indicates an execution of the operating program or of a further operating program of the plurality of possible operating programs of the first domestic appliance (100), in a repeated step (203) of reading in the selection signal (122), the selection signal (122) is read in again, which indicates a selection of the program configuration or of a further program configuration of the plurality of possible program configurations of the second domestic appliance (102), and in a repeated step (205) of determining or updating, the link profile (110) is updated when the execution signal (120) indicates the execution of the operating program, or a further link profile (111) associated with the further operating program is determined or updated when the execution signal (120) indicates the execution of the further operating program.

7. Device (104) designed to carry out the steps (201, 203, 205) of the method according to any of the preceding claims in corresponding units.

8. Computer program product comprising program code for carrying out the method according to any of the preceding claims 1 to 6, when the computer program product is executed on a device.

9. Domestic system comprising the following features:
a first domestic appliance (100), in particular a washing machine (300);
a second domestic appliance (102), in particular a dryer (302); and
a device (104) according to claim 7.

## Revendications

1. Procédé permettant de faire fonctionner un appareil électroménager, dans lequel le procédé comprend les étapes suivantes :
lecture (201) d'un signal d'exécution (120) qui indique une exécution d'un programme de fonctionnement parmi une pluralité de programmes de fonctionnement possibles d'un premier appareil électroménager (100) ;
lecture (203) d'un signal de sélection (122) qui indique une sélection d'une configuration de programme parmi une pluralité de configurations de programme possibles d'un second appareil électroménager (102) ;
détermination ou mise à jour (205) d'un profil de liaison (110) qui est associé au programme de fonctionnement indiqué par le signal d'exécution (120), en utilisant la configuration de programme indiquée par le signal de sélection (122)
**caractérisé par**
une étape de fourniture d'un signal de suggestion (124) qui indique une suggestion pour une sélection d'une configuration de programme parmi la pluralité de configurations de programme possibles du second appareil électroménager (102) en utilisant le signal d'exécution (120) et le profil de liaison (110) associé au programme de fonctionnement indiqué par le signal d'exécution (120).

2. Procédé selon la revendication 1, dans lequel le profil de liaison (110) est déterminé en utilisant la configuration de programme qui est indiquée par le signal de sélection (122) lorsque le profil de liaison (110) n'est pas encore présent.

3. Procédé selon l'une des revendications précédentes, dans lequel le profil de liaison (110) est mis à jour en utilisant la configuration de programme qui est indiquée par le signal de sélection (122) lorsque le profil de liaison (110) est déjà présent.

4. Procédé selon l'une des revendications précédentes, comportant une étape d'ajustement du profil de liaison (110) ou de création d'un nouveau profil de liaison (318) en utilisant un signal d'ajustement (126) qui représente une entrée d'un utilisateur lue par l'intermédiaire d'une interface utilisateur.

5. Procédé selon l'une des revendications précédentes, dans lequel le signal d'exécution (120) est lu par l'intermédiaire d'une interface vers le premier appareil électroménager (100) et le signal de sélection (122) est lu par l'intermédiaire d'une interface vers le second appareil électroménager (102).

6. Procédé selon l'une des revendications précédentes, dans lequel au moins les étapes de lecture (201, 203) et de détermination ou de mise à jour (205) sont exécutées à nouveau, dans lequel, dans une nouvelle étape (201) de lecture du signal d'exécution (120), le signal d'exécution (120) est lu à nouveau, lequel indique une exécution du programme de fonctionnement ou d'un autre programme de fonctionnement parmi la pluralité de programmes de fonctionnement possibles du premier appareil électroménager (100), dans une nouvelle étape (203) de lecture du signal de sélection (122), le signal de sélection (122) est lu à nouveau, lequel indique une sélection de la configuration de programme ou d'une autre configuration de programme parmi la pluralité de configurations de programme possibles du second appareil électroménager (102), et, dans une nouvelle étape (205) de détermination ou de mise à jour, le profil de liaison (110) est mis à jour lorsque le signal d'exécution (120) indique l'exécution du programme de fonctionnement, ou un autre profil de liaison (111) associé à l'autre programme de fonctionnement est déterminé ou mis à jour lorsque le signal d'exécution (120) indique l'exécution de l'autre programme de fonctionnement.

7. Dispositif (104) qui est configuré pour mettre en oeuvre les étapes (201, 203, 205) du procédé selon l'une des revendications précédentes dans des unités correspondantes.

8. Produit programme informatique comportant un code de programme pour l'exécution du procédé selon l'une des revendications précédentes 1 à 6 lorsque le produit programme informatique est mis en oeuvre sur un dispositif.

9. Système électroménager comportant les caractéristiques suivantes :
un premier appareil électroménager (100), en particulier une machine à laver automatique (300) ;
un second appareil électroménager (102), en particulier un sèchelinge (302) ; et
un dispositif (104) selon la revendication 7.
